# EUROPÄISCHE PATENTSCHRIFT

(11) **EP 1 635 130 B1**
(45) Veröffentlichungstag und Bekanntmachung des Hinweises auf die Patenterteilung: **13.05.2009**
(21) Anmeldenummer: 04019649.5
(22) Anmeldetag: 19.08.2004
(51) Int. Cl.: F27D 5/00, C21D 9/00

(54) **Verfahren zum Transport von metallischem Gut in einer Prozesskette mit Wärmebehandlung in einem Ofen und Transportmittel für die Wärmebehandlung**
Method for transporting metallic products in a process chain including heat treatment in a furnace and transportation means for the heat treatment
Procédé pour transporter des produits métalliques dans un processus de chaîne comportant un traitement thermique dans un four et moyen de transport utilisé pendent ce traitement thermique

(43) Veröffentlichungstag der Anmeldung: 15.03.2006
(73) Patentinhaber: Otto Junker GmbH, 52152 Simmerath (DE)
(72) Erfinder: Glynn Robert Jones, B-4730 Raeren (BE)
(74) Vertreter: Cohausz & Florack

(56) Entgegenhaltungen:
- DE-A1- 2 818 493
- DE-A1- 3 111 218
- DE-U1- 29 920 156
- US-A- 3 988 107

## Beschreibung

Die Erfindung betrifft ein Verfahren zum Transport von metallischem Gut innerhalb einer Prozesskette zwischen wenigstens einer Bearbeitungsstation und einem Ofen, insbesondere einem Rollenherdofen, wobei das metallische Gut zwischen der wenigstens einen Bearbeitungsstation und dem Ofen und innerhalb des Ofens auf einem Transportmittel geführt wird, wobei für den Transport des metallischen Gutes zwischen der wenigstens einen Bearbeitungsstation und dem Ofen und für die Behandlung des metallischen Gutes in dem Ofen dasselbe Transportmittel verwendet wird.

Verfahren der eingangs genannten Art sind aus dem Stand der Technik bekannt. Bei der modernen Produktion metallischer Güter erfolgt zunächst die eigentliche Herstellung des metallischen Gutes in einem Formungsschritt, an den sich in der Regel mehrere Bearbeitungsschritte anschließen, in welchen die Materialeigenschaften des Gutes in der gewünschten und durch den Anwender vorgegeben Weise eingestellt werden. Um von einer Bearbeitungsstation zur jeweils folgenden zu gelangen, wird das metallische Gut auf einem Transportmittel geführt, welches seinerseits beispielsweise durch einen Gabelstapler transportiert wird. Dabei können die Bearbeitungsschritte abhängig von der konkreten Ausgestaltung der Prozesskette in einer Produktionshalle, in unterschiedlichen Gebäuden innerhalb eines Werkes oder auch an verschiedenen Standorten durch unterschiedliche Unternehmen durchgeführt werden. Einen wichtigen Bestandteil der Prozesskette stellt die Wärmebehandlung des metallischen Gutes in einem Rollenherdofen dar, wo es beispielsweise geglüht wird.

Dabei wird das metallische Gut auch im Rollenherdofen auf einem Transportmittel geführt.

Während für den Transport des metallischen Gutes zwischen den einzelnen Bearbeitungsstationen in der Regel gewöhnliche Paletten verwendet werden, sind diese aufgrund mangelnder Temperaturbeständigkeit für den Durchlauf durch den Rollenherdofen nicht geeignet. Folglich hat vor der Beschickung des Ofens jeweils eine Umladung des metallischen Gutes auf ein spezielles ofengeeignetes Transportmittel bzw. nach Beendigung der Bearbeitung im Ofen in umgekehrter Richtung zu erfolgen. Hierzu muss gesondert Personal eingesetzt werden oder eine eigene Handhabungseinheit am Ofeneinlauf sowie - auslauf vorgesehen sein. Zudem ist nachteilig, dass durch den Arbeitsschritt des Umladens es häufig zu Beschädigungen der empfindlichen Oberfläche des metallischen Gutes kommt.

Die einleitend genannten Transportmittel sind in vielfacher Ausführung aus dem Stand der Technik bekannt. So ist in der US 3,988,107 ein Transportmittel in Form einer fahrbaren, aus Metall oder einem feuerfesten Material bestehenden Palette zur Verwendung in einem Ofen beschrieben, welche einen Boden aufweist, auf dem eine große Zahl von Rahmenelementen angeordnet sind. Die aus feuerfestem Material bestehenden Rahmenelemente sind zu einzelnen Säulen übereinander gestapelt, wobei lediglich das unterste Rahmenelement einen Boden aufweist, so dass in die Säulen eine große Menge an kleinteiligem Gut eingefüllt werden kann. Für größeres Brenngut eignet sich dieses Transportmittel ersichtlich nicht.

In der DE 299 20 156 U1 ist als Transportmittel ein Chargiergestell für einen Wärmebehandlungsofen mit mehreren übereinander gestapelten Modulen zur Aufnahme von Werkstücken beschrieben. Dadurch, dass die Module über geschlossene Wände und Böden verfügen, werden benachbarte Werkstücke thermisch voneinander getrennt. Das Beladen des Transportmittels erweist sich jedoch als sehr zeitaufwändig.

In der DE 31 11 218 A1 ist ein Transportmittel offenbart, welches die Form einer Platte mit mehreren darin befindlichen Sacklöchern zur Aufnahme von partiell wärmezubehandelnden Bohrern hat. Entsprechend handelt es sich um ein Transportmittel für absolute Spezialanwendungen, welches sich nicht für gewöhnliches metallischen Gut, beispielsweise Kupferflachspulen, eignet.

Der Erfindung liegt daher die Aufgabe zugrunde, ein Verfahren der eingangs genannten Art anzugeben, welches sich durch einen stark reduzierten Aufwand beim Transport des zu bearbeitenden Gutes auszeichnet und bei welchem die vorgenannten Nachteile der aus dem Stand der Technik bekannten Verfahren vermieden werden.

Die Aufgabe wird bei einem Verfahren nach dem Oberbegriff von Patentanspruch 1 erfindungsgemäß dadurch gelöst, dass das metallische Gut auf dem als Palette ausgebildeten Transportmittel auf einem unteren Boden und wenigstens einem darüber angeordneten Boden angeordnet wird, wobei zur Beladung und Entladung der Palette mit dem metallischen Gut der wenigstens eine obere Boden um eine Schwenkachse hochgeschwenkt wird.

In dem erfindungsgemäßen Verfahren können dadurch, dass stets dasselbe Transportmittel verwendet wird, die Umladeschritte am Ofeneinlauf und -auslauf entfallen. Dadurch werden deutliche Kostenvorteile erzielt, da das hierzu erforderliche Personal bzw. die Handhabungseinheit anderweitig eingesetzt werden kann. Durch die nicht mehr erforderlichen Umladeschritte kommt es zudem wesentlich seltener zu Oberflächenschäden an dem zu behandelnden metallischen Gut und gleichzeitig kann die Fertigungsdauer verkürzt werden. Es versteht sich, dass das Transportmittel für einen Einsatz im Ofen geeignet, insbesondere also hitzebeständig ausgelegt sein muss.

Dadurch, dass das metallische Gut auf dem als Palette ausgebildeten Transportmittel auf einem unteren Boden und wenigstens einem darüber angeordneten Boden angeordnet wird, wobei zur Beladung und Entladung der Palette mit dem metallischen Gut der wenigstens eine obere Boden um eine Schwenkachse hochgeschwenkt wird, wird eine bessere Beladbarkeit der mehrbödigen Palette erreicht. Hierbei wird der wenigstens eine obere Boden um eine Schwenkachse hochgeschwenkt, vorzugsweise in eine in wesentlichen vertikale Position. In der hochgeschwenkten Position des wenigstens einen oberen Böden kann der untere Boden problemlos von oben beladen werden. Anschließend kann der nächst obere Boden heruntergeklappt und ebenfalls beladen werden.

Nach einer vorteilhaften Ausgestaltung der Erfindung wird das metallische Gut mit Hilfe des selben Transportmittels von wenigstens einer ersten Bearbeitungsstation zum Ofen und von dem Ofen zu wenigstens einer zweiten Bearbeitungsstation transportiert. Dabei kann beispielsweise vorgesehen sein, dass das metallische Gut in einer ersten Bearbeitungsstation geformt und nach erfolgter Wärmebehandlung in der einer Bearbeitungsstation verpackt wird.

Nach einer weiteren vorteilhaften Ausgestaltung der Erfindung ist das metallische Gut als Kupferflachspule ausgebildet. Bei diesen handelt es sich in der Regel um vergleichsweise kleine und leichte (5 - 15 kg) Bauteile, die nach ihrer Formung in einem Wickler zu mehreren auf eine Palette verladen und zu einem Rollenherdofen transportiert werden, um dort geglüht zu werden.

Der Erfindung liegt weiterhin die Aufgabe zugrunde, ein zur Verwendung in dem eingangs genannten Verfahren geeignetes Transportmittel anzugeben, welches sich durch eine hohe Ladekapazität auszeichnet und entsprechend dem erfindungsgemäßen Verfahren sich sowohl für einen Einsatz innerhalb als auch außerhalb des Ofens gleichermaßen eignet.

Die Aufgabe wird mit einem Transportmittel gemäß dem Oberbegriff des Patentanspruches 7 erfindungsgemäß dadurch gelöst, dass das Transportmittel als eine einen unteren Boden sowie wenigstens einen darüber angeordneten oberen Boden aufweisende Palette ausgebildet ist, wobei die Palette aus einem hitzebeständigen Material besteht und wobei ferner der wenigstens eine obere Boden um eine Schwenkachse hochschwenkbar ist.

Das erfindungsgemäß als mehrbödige Palette ausgebildete Transportmittel lässt sich problemlos mit einer großen Zahl von Bauteilen bestücken. Dadurch, dass die Palette aus einem hitzebeständigen Material besteht, ist sie für den Einsatz im Ofen ebenso wie für den Einsatz als universelles Transportmittel in der Werkhalle und in verschiedenen weiteren Bearbeitungsstationen geeignet. Gleichzeitig ergibt sich durch die mehrbödige Ausführung der Palette im Vergleich zu aus dem Stand der Technik bekannten einbödigen Konstruktionen eine bessere Ausnutzung der Ofenhöhe. Wird die erfindungsgemäße Palette beispielsweise in der Fertigung von Kupferflachspulen eingesetzt, welche selbst eine sehr geringe Höhe aufweisen, können in einer einzigen mehrbödigen Palette eine große Zahl von Spulen aufgenommen und transportiert werden.

Eine gegenüber bekannten Lösungen verbesserte Beladbarkeit der mehrbödigen Palette wird erfindungsgemäß dadurch erreicht, dass der wenigstens eine obere Boden um eine Schwenkachse vorzugsweise in eine in wesentlichen vertikale Position hochschwenkbar ist. In der hochgeschwenkten Position des wenigstens einen oberen Böden kann, wie im Vorstehenden bereits ausgeführt, der untere Boden problemlos von oben beladen werden. Anschließend kann der nächst obere Boden heruntergeklappt und ebenfalls beladen werden. Eine besonders einfach und kostengünstig zu realisierende Konstruktion der erfindungsgemäßen Palette ergibt sich, wenn der wenigstens eine obere Boden im Bereich seines verschwenkbaren Endes ein Abstandselement aufweist, dessen freies Ende auf dem nächst unteren Boden aufliegt.

Bevorzugt ist die Palette dabei aus einem Cr-Ni-Stahl gefertigt. Derartige Paletten erweisen sich im täglichen Gebrauch als mechanisch und thermisch robust.

Nach einer weiteren vorteilhaften Ausgestaltung der Erfindung ist die Palette in Leichtbauweise gefertigt.

Durch die Leichtbauweise weist die erfindungsgemäße Palette ein geringes Gewicht auf, was allgemein ihre Handhabbarkeit verbessert. Zudem zeichnet sich eine leichtgewichtige Palette durch eine geringe Wärmekapazität aus, was mit einer vergleichsweise geringen Wärmeaufnahme im Ofen verbunden ist und somit den Energieverbrauch im Ofen senkt.

Nach einer weiteren vorteilhaften Ausgestaltung der Erfindung weist die Palette mehrere hochschwenkbare obere Böden auf, wobei die Schwenkachsen der Böden derart horizontal zueinander versetzt angeordnet sind, dass ein gleichzeitiges Hochschwenken aller oberen Böden in eine im wesentlichen vertikale Position möglich ist. Hierdurch ergibt sich eine besonders einfache und schnelle Beladbarkeit bei unverändert einfachem Aufbau.

Im folgenden wird die Erfindung anhand einer jeweils ein Ausführungsbeispiel darstellenden Zeichnung näher erläutert.
Es zeigen:
- Fig. 1: eine Anlage zur Produktion von Kupferflachspulen,
- Fig. 2: ein erfindungsgemäß als mehrbödige Palette ausgebildetes Transportmittel zur Verwendung in der Anlage aus Fig. 1 im vollständig beladenen Zustand in Seitenansicht,
- Fig. 3: das Transportmittel aus Fig. 2 in Draufsicht und
- Fig. 4: das Transportmittel aus Fig. 2 im teilbeladenen Zustand mit teilweise hochgeschwenkten Böden in Seitenansicht.

Die Anlage zur Produktion von Kupferflachspulen gemäß Fig. 1 umfasst als erste Bearbeitungsstation eine - rein schematisch dargestellte - Wicklerstation 1, in welcher Kupferrohr zu Kupferflachspulen 2 gebogen wird. Die Kupferflachspulen 2 werden anschließend in ein als mehrbödige Palette 3 ausgebildetes Transportmittel verladen, auf dessen erfindungsgemäße Konstruktion weiter unten im Detail eingegangen wird. Die beladene Palette wird sodann vorzugsweise mittels eines Flurförderfahrzeugs, beispielsweise eines Gabelstaplers 4, auf einen einem im Durchlaufbetrieb arbeitenden Rollenherdofen 6 vorgeordneten Rollentisch 5 abgeladen.

Der mit einer Schutzgasatmosphäre gefüllte Rollenherdofen 6 umfasst eine Heizstrecke 6a und eine Kühlstrecke 6b. Am Eingang der Heizstrecke 6a sowie am Ausgang der Kühlstrecke 6b ist jeweils eine Schleusenkammer 7, 8 angeordnet, in der ein Gasaustausch zur Anpassung an die jeweilige Atmosphäre des Ofens (Schleusenkammer 7) bzw. der Umgebung (Schleusenkammer 8) erfolgt. Dazu sind beide Schleusenkammern 7, 8 jeweils mit zwei Zugtüren 7a, 8a gasdicht verschließbar und über Gaseinfüllstutzen 7c, 8c evakuierbar bzw. mit Schutzgas bzw. Umgebungsluft befüllbar.

Erfindungsgemäß kann die von dem Gabelstapler 4 auf den Rollentisch 5 geladene Palette direkt über die Schleusenkammer 7 in den Rollenherdofen 6, in welchem die Kupferflachspulen 2 geglüht werden, eingeschleust werden, ohne dass eine Umladung auf eine gesonderte Palette erfolgen muss. Die Palette 3 fungiert somit auch als Glühgestell. Dadurch werden deutliche Kostenvorteile erzielt, da das hierzu erforderliche Personal bzw. die Handhabungseinheit anderweitig eingesetzt werden kann. Durch die nicht mehr erforderlichen Umladeschritte kommt es zudem wesentlich seltener zu Oberflächenschäden an Kupferflachspulen 2.

Nach dem Einschleusen der mit den Kupferflachspulen 2 bestückten Palette 3 wird diese durch die Heizstrecke 6a und die Kühlstrecke 6b geleitet. Nach dem Glühvorgang und dem anschließenden Abkühlen wird die Palette 3 über die Schleusenkammer 8 aus dem Ofen 6 ausgeschleust und auf einen weiteren Rollentisch 9 geleitet. Im Rahmen des erfindungsgemäßen Verfahrens kann auch hierbei ein Umladen der Kupferflachspulen 2 entfallen. Die Palette kann vielmehr direkt von einem Gabelstapler 4 aufgeladen und zu einer zweiten Bearbeitungsstation, beispielsweise einer Verpackungsstation 10, transportiert werden.

Anstelle des hier beschriebenen Transportes mittels eines Gabelstaplers ist ebenso ein Transport über Förderbänder oder Rollbahnen denkbar. Auch in diesem - nicht dargestellten - Fall kann erfindungsgemäß ein Umladen vor und hinter dem Rollenherdofen entfallen.

Die erfindungsgemäße mehrbödige Palette 3 ist in den Fig. 2 bis 4 im Detail dargestellt:

Sie umfasst einen im wesentlichen quadratisch ausgebildeten unteren Boden 31, an dessen Unterseite zwei Kufen 32 angeordnet sind, in welche die Gabel eines Gabelstaplers eingreifen kann. An zwei Ecken des quadratischen unteren Bodens 31 sind zwei vertikal stehende Stützprofile 33 angeordnet, an denen übereinander in jeweils gleichem Abstand insgesamt vier obere Böden 35, 36, 37, 38 - beispielsweise durch Schweißen - befestigt sind. Durch die erfindungsgemäße mehrbödige Ausführung der Palette 3 kann die Höhe des Rollenherdofens 6 besser genutzt werden, wodurch die Durchsatzleistung des Ofens 6 erheblich gesteigert werden kann.

Die Palette ist vorzugsweise in Leichtbauweise gefertigt. Dazu sind beispielsweise die Böden 31, 35 - 38 beispielsweise als Gitter oder Lochbleche ausgebildet (nicht dargestellt). Durch eine konsequente Leichtbauweise kann neben einer verbesserten Handhabbarkeit die Wärmeaufnahme im Ofen und damit der Energieverbrauch reduziert werden. Es versteht sich, dass die Palette aus einem hitzebeständigen, mechanisch robusten Material gefertigt sein muss. Bevorzugt besteht sie aus einem Cr-Ni-Stahl.

Die vier oberen Böden 35 - 38 sind wie der untere Boden 31 quadratisch geformt. Dabei sind sie jeweils um eine Schwenkachse 35b, 36b, 37b, 38b in eine im wesentlichen vertikale Position hochschwenkbar. Zudem weisen die oberen Böden 35 - 38 im Bereich ihres verschwenkbaren Endes jeweils ein Abstandselement 35a, 36,a, 37a, 38a auf, dessen freies Ende auf dem nächst unteren Boden aufliegt. Dadurch kann eine weitere Stützkonstruktion auf der den Stützprofilen 33 gegenüberliegenden entfallen. Vorliegend sind die Schwenkachsen 35b - 38b der Böden derart horizontal zueinander versetzt angeordnet, dass ein gleichzeitiges Hochschwenken aller oberen Böden 35 - 38 in eine im wesentlichen vertikale Position möglich ist, wie in Fig. 4 für die beiden obersten Böden 37, 38 dargestellt. Vorliegend bedeutet dies, dass die Schwenkachse 36b - 38b des jeweils nächst unteren Bodens 36 - 38 in Richtung des verschwenkbaren Endes des jeweiligen Bodens 36 - 38 versetzt ist, so dass im Ergebnis der jeweilige Abstand zwischen der Schwenkachse und dem freien, verschwenkbaren Ende eines jeden Bodens 35 - 38 von obersten zum untersten verschwenkbaren Boden 35 - 38 abnimmt.

Zur Beladung der Palette werden nun zunächst sämtliche oberen Böden 35 - 38 hochgeschwenkt und der untere Boden 31 mit Kupferflachspulen 2 beladen. Vorliegend kann jeder Boden vier der Kupferflachspulen aufnehmen, wie in Fig. 3 dargestellt ist. Sodann wird der nächst obere Boden 35 in seine horizontale Position geschwenkt und ebenfalls beladen. Im folgenden werden sukzessive auch die Böden 36, 37, 38 heruntergeschwenkt und mit Kupferflachspulen 2 beladen. Dies kann problemlos automatisiert erfolgen.

Ist die Palette 3 vollständig beladen (s. Fig. 2), wird sie von einem Gabelstapler 4 oder auch durch ein Förderband zu dem Rollenherdofen 6 transportiert, wo sie nach dem erfindungsgemäßen Verfahren ohne vorheriges Umladen in den Ofenraum ein- und wieder ausgeschleust werden kann.

## Patentansprüche

1. Verfahren zum Transport von metallischem Gut (2) innerhalb einer Prozesskette zwischen wenigstens einer Bearbeitungsstation (1, 10) und einem Ofen (6), insbesondere einem Rollenherdofen, wobei das metallische Gut (2) zwischen der wenigstens einen Bearbeitungsstation (1, 10) und dem Ofen (6) und innerhalb des Ofens (6) auf einem Transportmittel (3) geführt wird, wobei für den Transport des metallischen Gutes (2) zwischen der wenigstens einen Bearbeitungsstation (1, 10) und dem Ofen (6) und für die Behandlung des metallischen Gutes (2) in dem Ofen (6) dasselbe Transportmittel (3) verwendet wird,
**dadurch gekennzeichnet, dass**
das metallische Gut (2) auf dem als Palette ausgebildeten Transportmittel (3) auf einem unteren Boden (31) und wenigstens einem darüber angeordneten Boden (35, 36, 37, 38) angeordnet wird, wobei zur Beladung und Entladung der Palette mit dem metallischen Gut (2) der wenigstens eine obere Boden (35, 36, 37, 38) um eine Schwenkachse (35b, 36b, 37b, 38b) hochgeschwenkt wird.

2. Verfahren nach Anspruch 1,
**dadurch gekennzeichnet, dass**
der wenigstens eine obere Boden (35, 36, 37, 38) in eine vertikale Position hochgeschwenkt wird.

3. Verfahren nach Anspruch 1 oder 2,
**dadurch gekennzeichnet, dass**
das metallische Gut (2) mit Hilfe des selben Transportmittels von wenigstens einer ersten Bearbeitungsstation (1) zum Ofen (6) und von dem Ofen zu wenigstens einer zweiten Bearbeitungsstation (10) transportiert wird.

4. Verfahren nach Anspruch 3,
**dadurch gekennzeichnet, dass**
das metallische Gut (2) in einer ersten Bearbeitungsstation (1) geformt wird.

5. Verfahren nach Anspruch 4,
**dadurch gekennzeichnet, dass**
das metallische Gut (2) in einer zweiten Bearbeitungsstation (10) verpackt wird.

6. Verfahren nach einem der Ansprüche 1 bis 5,
**dadurch gekennzeichnet, dass**
das metallische Gut (2) als Kupferflachspule ausgebildet ist.

7. Transportmittel zur Verwendung in dem verfahren nach einem der Ansprüche 1 bis 6,
**dadurch gekennzeichnet, dass**
das Transportmittel (3) als eine einen unteren Boden (31) sowie wenigstens einen darüber angeordneten oberen Boden (35, 36, 37, 38) aufweisende Palette ausgebildet ist, wobei die Palette aus einem hitzebeständigen Material besteht und wobei ferner der wenigstens eine obere Boden (35, 36, 37, 38) um eine Schwenkachse (35b, 36b, 37b, 38b) hochschwenkbar ist.

8. Transportmittel nach Anspruch 7,
**dadurch gekennzeichnet, dass**
der wenigstens eine obere Boden (35, 36, 37, 38) in eine vertikale Position hochschwenkbar ist.

9. Transportmittel nach Anspruch 7 oder 8,
**dadurch gekennzeichnet, dass**
das Transportmittel (3) in Leichtbauweise gefertigt ist.

10. Transportmittel nach einem der Ansprüche 7 bis 9,
**dadurch gekennzeichnet, dass**
das Transportmittel (3) aus Cr-Ni-Stahl gefertigt ist.

11. Transportmittel nach einem der Ansprüche 7 bis 10,
**dadurch gekennzeichnet, dass**
der wenigstens eine obere Boden (35, 36, 37, 38) im Bereich seines verschwenkbaren Endes ein Abstandselement (35a, 36a, 37a, 38a) aufweist, dessen freies Ende auf dem nächst unteren Boden (31; 35, 36, 37) aufliegt.

12. Transportmittel nach einem der Ansprüche 7 bis 11,
**dadurch gekennzeichnet, dass**
die Palette mehrere hochschwenkbare obere Böden (35, 36, 37, 38) aufweist, wobei die Schwenkachsen (35b, 36b, 37b, 38b) der Böden (35, 36, 37, 38) derart horizontal zueinander versetzt angeordnet sind, dass ein gleichzeitiges Hochschwenken aller oberen Böden (35, 36, 37, 38) in eine im wesentlichen vertikale Position möglich ist.

## Claims

1. Method for transporting metallic material (2) in a process chain between at least one processing station (1, 10) and a furnace (6), in particular a roller hearth furnace, the metallic material (2) being guided between the at least one processing station (1, 10) and the furnace (6) and inside the furnace (6) on a transportation means (3), the same transportation means (3) being used for transporting the metallic material (2) between the at least one processing station (1, 10) and the furnace (6) and for the treatment of the metallic material (2) in the furnace (6), **characterised in that** the metallic material (2) is arranged on the transportation means (3), which is configured as a pallet, on a lower base (31) and at least one base (35, 36, 37, 38) arranged above said lower base, the at least one upper base (35, 36, 37, 38) being pivoted upwards about a pivot axis (35b, 36b, 37b, 38b) for loading and unloading the pallet with the metallic material (2).

2. Method according to Claim 1, **characterised in that** at least one upper base (35, 36, 37, 38) is pivoted upwards into a vertical position.

3. Method according to Claim 1 or 2, **characterised in that** the metallic material (2) is transported by means of the same transportation means from at least one first processing station (1) to the furnace (6) and from the furnace to at least one second processing station (10).

4. Method according to Claim 3, **characterised in that** the metallic material (2) is shaped in a first processing station (1).

5. Method according to Claim 4, **characterised in that** the metallic material (2) is packaged in a second processing station (10).

6. Method according to one of Claims 1 to 5, **characterised in that** the metallic material (2) is configured as a copper pancake coil.

7. Transportation means for use in the method according to one of Claims 1 to 6, **characterised in that** the transportation means (3) is configured as a pallet comprising a lower base (31) as well as at least one upper base (35, 36, 37, 38) arranged above said lower base, the pallet consisting of a heat-resistant material and, moreover, the at least one upper base (35, 36, 37, 38) being able to be pivoted upwards about a pivot axis (35b, 36b, 37b, 38b).

8. Transportation means according to Claim 7, **characterised in that** the at least one upper base (35, 36, 37, 38) may be pivoted upwards into a vertical position.

9. Transportation means according to Claim 7 or 8, **characterised in that** the transportation means (3) is made of a lightweight design.

10. Transportation means according to one of Claims 7 to 9, **characterised in that** the transportation means (3) is made from Cr-Ni steel.

11. Transportation means according to one of Claims 7 to 10, **characterised in that** the at least one upper base (35, 36, 37, 38) comprises in the region of its pivotable end a spacer element (35a, 36a, 37a, 38a), the free end thereof bearing against the next lowest base (31, 35, 36, 37).

12. Transportation means according to one of Claims 7 to 11, **characterised in that** the pallet comprises a plurality of upper bases (35, 36, 37, 38) which may be pivoted upwards, the pivot axes (35b, 36b, 37b, 38b) of the bases (35, 36, 37, 38) being arranged horizontally offset relative to one another such that it is possible to pivot all upper bases (35, 36, 37, 38) upwards into a substantially vertical position simultaneously.

## Revendications

1. Procédé pour le transport d'un produit métallique (2) dans une chaîne de processus, entre au moins un poste de travail (1, 10) et un four (6), en particulier un four à rouleaux, sachant que le produit métallique (2) est conduit sur un moyen de transport (3), entre le poste de travail (1, 10), au moins prévu, et le four (6), ainsi qu'à l'intérieur du four (6), le même moyen de transport (3) étant utilisé pour le transport du produit métallique (2) entre le poste de travail (1, 10) au moins prévu et le four (6) ainsi que pour le traitement du produit métallique (2) dans le four, **caractérisé en ce que** le produit métallique (2) est disposé sur le moyen de transport (3), conçu en tant que palette, sur une inférieure (31) et sur une plaque (35, 36, 37, 38), au moins prévue, disposée au-dessus de celle-ci, sachant que, pour le chargement et le déchargement de la palette, avec le produit métallique (2), la plaque supérieure (35, 36, 37, 38) au moins prévue est pivotée vers le haut autour d'un axe de pivotement (35b, 36b, 37b, 38b).

2. Procédé selon la revendication 1, **caractérisé en ce qu'**au moins une plaque supérieure (35, 36, 37, 38) est pivotée vers le haut dans une position verticale.

3. Procédé selon revendication 1 ou 2, **caractérisé en ce que** le produit métallique (2) est transporté d'au moins un premier poste de travail (1) au four (6) et du four à au moins un deuxième poste de travail (10) à l'aide du même moyen de transport.

4. Procédé selon la revendication 3, **caractérisé en ce que** le produit métallique (2) est formé dans un premier poste de travail (1).

5. Procédé selon la revendication 4, **caractérisé en ce que** le produit métallique (2) est empaqueté dans un deuxième poste de travail (10).

6. Procédé selon l'une des revendications 1 à 5, **caractérisé en ce que** le produit métallique (2) est réalisé en tant que bobine plate en cuivre.

7. Moyen de transport pour l'utilisation dans le cadre du procédé selon l'une des revendications 1 à 6, **caractérisé en ce que** ledit moyen de transport (3) est réalisé en tant que palette présentant une plaque inférieure (31) ainsi qu'au moins une plaque supérieure (35, 36, 37, 38), disposée au-dessus de celle-ci, sachant que ladite palette consiste en un matériau résistant aux températures élevées et sachant en outre que la plaque supérieure (35, 36, 37, 38) au moins prévue peut être pivotée vers le haut autour d'un axe de pivotement (35a, 36a, 37a, 38a).

8. Moyen de transport selon la revendication 7, **caractérisé en ce que** la plaque supérieure au moins prévue (35, 36, 37, 38) peut être pivotée vers le haut dans une position verticale.

9. Moyen de transport selon revendication 7 ou 8, **caractérisé en ce que** le moyen de transport (3) est fabriqué dans un mode de construction légère.

10. Moyen de transport selon l'une des revendications 7 à 9, **caractérisé en ce que** le moyen de transport (3) est fabriqué en acier Cr-Ni .

11. Moyen de transport selon l'une des revendications 7 à 10, **caractérisé en ce que** la plaque supérieure (35, 36, 37, 38), au moins prévue, présente, dans la zone de son extrémité pivotante, un élément écarteur (35a, 36a, 37a, 38a), dont l'extrémité libre prend appui sur la plaque inférieure (31, 35, 36, 37) la plus proche d'elle.

12. Moyen de transport selon l'une des revendications 7 à 11, **caractérisé en ce que** la palette présente plusieurs plaques supérieures (35, 36, 37, 38) pouvant être pivotées vers le haut, sachant que les axes de pivotement (35a, 36a, 37a, 38a) des plaques supérieures (35, 36, 37, 38) sont disposés, décalés horizontalement les uns par rapport aux autres, de sorte à permettre simultanément un pivotement vers le haut de toutes les plaques supérieures (35, 36, 37, 38), dans une position sensiblement verticale.
